# EUROPÄISCHE PATENTSCHRIFT

(11) **EP 0 544 849 B1**
(45) Veröffentlichungstag und Bekanntmachung des Hinweises auf die Patenterteilung: **26.04.1995**
(21) Anmeldenummer: 92909733.5
(22) Anmeldetag: 15.05.1992
(51) Int. Cl.: F24H 9/14, F24H 1/12

(54) **Doppelwandiger Heizschacht eines Warmwassergerätes**
Double-walled heating duct of a heat water device
Corps de chauffe à double paroi d'un appareil d'eau chaud

(30) Priorität: 21.05.1991 AT 1024/91; 03.06.1991 AT 1114/91; 11.05.1992 AT 944/92
(43) Veröffentlichungstag der Anmeldung: 09.06.1993
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant B.V., 1105 BJ Amsterdam (NL); Vaillant GmbH, 8953 Dietikon 1 (CH)
(72) Erfinder: GEIL, Klaus, D-5630 Remscheid (DE); HAIBACH, Dirk, D-5630 Remscheid (DE); MENNE, Peter, D-5630 Remscheid (DE); NIETHER, Wilfried, D-5630 Remscheid 11 (DE); SCHILD, Rainer, D-4370 Marl (DE); WIENEN, Johann, D-4284 Heide (DE); WINGENSIEFEN, Wilhem, D-5632 Wermelskirchen (DE)
(74) Vertreter: Heim, Johann-Ludwig, Dipl.-Ing.
(86) Internationale Anmeldenummer: DE9200405
(87) Internationale Veröffentlichungsnummer: WO9220976

(56) Entgegenhaltungen:
- DE-C- 337 891
- GB-A- 483 690

## Beschreibung

Die Erfindung bezieht sich auf einen doppelwandigen Heizschacht gemäß dem Oberbegriff der nebengeordneten Ansprüche 1 und 6.

Aus der GB-PS 483 690 ist ein Wasserheizer bekanntgeworden, der auf zwei gegenüberliegenden Seiten angeordnete Wasserkammern aufweist, die über Wärmetauschrohre verbunden sind, die von einem Brenner beheizt sind.

Bei bekannten doppelwandigen Heizschächten bilden die Mäntel durch Verformung einen bestimmten lichten Raum zwischen sich und sind in den Randzonen miteinander dicht verbunden. Dazu sind die Außen- und Innenmäntel miteinander verschweißt. Die Anschlußrohre werden mit dem Außenmantel ebenfalls durch Schweißnähte verbunden. Nachteilig dabei ist neben einer relativ aufwendigen Herstellung, daß bei der Materialwahl für die Mäntel und die Anschlußrohre auf deren Schweißbarkeit Rücksicht genommen werden muß.

Schwierigkeiten ergeben sich darüber hinaus dadurch, daß die Übergangsbögen gegenüber den Bereichen, in denen der Innenmantel vom Außenmantel distanziert ist, durch Bereiche getrennt werden müssen, in denen der Außen- und der Innenmantel gegeneinander abgedichtet sind. Außerdem zeigt sich bei den herkömmlich hergestellten Heizschächten, daß diese nicht besonders druckfest sind und es bei einer Beaufschlagung mit einem vorgesehenen Prüfdruck zu einer unerwünschten Verformung der Mäntel des Heizschachtes kommen kann.

Ziel der Erfindung ist es, einen Heizschacht vorzuschlagen, der eine einfache Herstellung ermöglicht. Insbesondere ist dabei eine ausreichende Abdichtung der Übergangsbögen gegen die einen im wesentlichen durchgehenden Hohlraum begrenzenden Bereiche sicherzustellen.

Weiterhin ist ein hohes Maß an Druckfestigkeit und Formstabilität des Doppelmantel-Heizschachtes zu gewährleisten.

Erfindungsgemäß wird dies durch die kennzeichnenden Merkmale der Ansprüche 1 oder 6 erreicht.

Durch diese Maßnahmen ist es möglich, den Heizschacht einfach durch Verformen von Blechen herzustellen. Dadurch kann die Materialauswahl allein nach den Gesichtspunkten der Korrosionsbeständigkeit und der guten Verformbarkeit erfolgen. Außerdem ergibt sich der Vorteil, daß die Aufweitung des Innenraumes des Heizschachtes durch eine Beaufschlagung des Zwischenraumes zwischen den beiden Mänteln des Heizschachtes mit einem entsprechend hohen Druck schon bei der Herstellung vorweggenommen wird und es bei einer nachfolgenden Beaufschlagung mit dem vorgesehenen Prüfdruck zu keiner weiteren Verformung des Heizschachtes kommen kann.

Vorteilhafte Weiterbildungen der Erfindung sind in den Unteransprüchen gekennzeichnet beziehungsweise werden nachstehend zusammen mit der Beschreibung der bevorzugten Ausführung der Erfindung anhand der Zeichnung näher erläutert.

Dabei zeigen:
Figur 1 schematisch einen Ausschnitt eines Heizschachtes während einer Zwischenstufe des Verfahrens,
Figuren 2 und 3 Details der Verbindung der beiden Mäntel des Heizschachtes nach der Figur 1, Figur 4 ein Detail der Verbindung der beiden Mäntel des Heizschachtes nach einer weiteren Ausführungsform,
Figur 5 schematisch den Anschluß eines Anschlußrohres an den Heizschacht,
Figur 6 schematisch eine Variante eines Anschlusses eines Anschlußrohres an den Heizschacht,
Figur 7 eine Draufsicht auf einen Heizschacht,
Figur 8 ein Detail im Schnitt des Heizschachtes nach der Figur 7,
Figur 9 eine axonometrische Darstellung eines Eckbereiches des Heizschachtes,
Figuren 10 bis 12 verschiedene Stadien des Zusammenfügens von Teilen zu einem Heizschacht,
Figur 13 schematisch die Verformung der Teile mittels zweier Stempel,
Figur 14 eine Seitenansicht eines Heizschachtes,
Figur 15 einen Schnitt entlang der Linie II-II in der Figur 14,
Figur 16 schematisch einen Schnitt durch einen Teil eines Heizschachtes vor der Aufweitung,
Figur 17 einen Schnitt gemäß Figur 16 nach dem Aufweiten,
Figur 18 einen Verstärkungsteil in axonometrischer Darstellung und die
Figuren 19 bis 23 verschiedene Querschnitte von Verstärkungsteilen.

Wie aus der Figur 1 zu ersehen ist, die einen Ausschnitt aus einem Heizschacht 1 zeigt, weist dieser zwei Mäntel, einen Innenmantel 2 und einen Außenmantel 3 auf. Diese beiden Mäntel 2 und 3 sind in ihren Randbereichen durch einander übergreifende abgebogene Randabschnitte 4 miteinander verbunden. Dabei sind die Randabschnitte 4 der beiden Mäntel 2 und 3 mit zahnartig ausgebildeten Vorsprüngen 5, 6 beziehungsweise 51, 61 versehen (Figuren 2 und 3). Von diesen ist jeder zweite Vorsprung 6, 51 um ca. 90° abgebogen und durchsetzt einen Durchbruch 7 der parallel zu der Ebene des Mantels 2, 3 verlaufenden Vorsprünge 5, 61. Wie durch die Pfeile 8 angedeutet, werden die aus den Vorsprüngen 5, 61 vorragenden Abschnitte abgebogen, wodurch es zu einer festen Verbindung der beiden Mäntel 2 und 3 kommt.

Dabei ist im Bereich der abgewinkelten Vorsprünge 51 des Innenmantels 2 eine Sicke 9 angeordnet, die zur Aufnahme einer umlaufenden Rundschnurdichtung 10 dient.

Figur 4 zeigt eine Variante der Verbindung der beiden Mäntel 2 und 3, bei der die beiden Mäntel 2, 3 glatte Ränder aufweisen, die durch eine Falznaht 11 miteinander verbunden sind.

Figur 5 zeigt den Anschluß eines Anschlußrohres 12 an den Außenmantel 3. Dieser ist mit rohrartigen Ansätzen 13 versehen, deren freie Enden mit nach innen gerichteten Flanschen 14 versehen sind.

Die Anschlußrohre 12 weisen einen den Innendurchmesser der Flansche 14 unterschreitenden Durchmesser auf und durchsetzen diese. Dabei sind die Anschlußrohre 12 mit einem angestauchten Bund 15 versehen, der zur Anlage an der Außenseite der Flansche 14 vorgesehen ist.

Das in den rohrartigen Ansatz 13 des Außenmantels 3 eingesteckte Ende des Anschlußrohres 12 ist zu einem nach außen gerichteten Flansch 16 verformt, wobei zwischen den Flanschen 16 und 14 eine umlaufende Dichtung 17 in Form eines 0-Ringes eingelegt ist.

Die Ausführungsform nach Figur 6 unterscheidet sich von jener nach Figur 5 dadurch, daß zwischen dem Flansch 16 des Anschlußrohres 12 und der Dichtung 17 ein Ring 18 mit ebenen Stirnflächen eingelegt ist.

Figur 7 zeigt einen Heizschacht 1 in Draufsicht, der einen rechteckigen Innenraum 21 umschließt. Der Heizschacht 1 weist einen Doppelmantel 19 auf, bestehend aus einem Innenmantel 2 und einem Außenmantel 3, in dessen Schmalseiten 20 Rohre 21 eines Lamellenwärmetauschers eingesetzt sind. Diese Rohre 21 sind über durch Ausbauchungen 22 gebildete Übergangsbögen miteinander verbunden.

Wie aus den Figuren 8 und 9 zu ersehen ist, sind die Ausbauchungen 22 von Bereichen 23 umschlossen, in denen der Außenmantel 3 dicht an den Innenmantel 2 anliegt.

Der Innenmantel 2 des Heizschachtes 1 ist mit angeformten Rohrstutzen 24 versehen, in denen die Rohre 21 dicht eingesetzt sind.

Über den gesamten Umfang des Heizschachtes 1 erstreckt sich ein Bereich 25, in dem der Innenmantel 2 vom Außenmantel 3 distanziert ist, wodurch sich zwischen diesen ein von einem zu erwärmenden Medium durchströmbarer Raum 26 ergibt. Dabei sind in den Außenmantel 3 Sicken 27 eingearbeitet, in deren Bereich der Innenmantel 2 und der Außenmantel 3 durch Punktschweißen oder Löten miteinander verbunden sind.

Die Figuren 10 bis 12 zeigen das Fügen und Verbinden des Innenmantels 2 mit dem Außenmantel 3.

Wie aus Figur 10 zu ersehen ist, werden der Innenmantel 2 und der Außenmantel 3 zusammengesteckt, wobei diese durch Preßteile gebildet sind, und mit den Ausbauchungen 22, den Rohrstutzen 24 und den Rohren 21 versehen sind. Durch das Zusammenstecken ergeben sich im Randbereich im wesentlichen annähernd kongruent gekrümmte Bereiche 28 und 281, an die schräg verlaufende nahezu gerade Abschnitte 29 und 291 anschließen. Hieran schließt sich ein weiterer gekrümmter Bereich 30 und 301 an, wobei die beiden Krümmungen s-artig verlaufen und wobei diese nicht der endgültigen Form des Heizschachtes 1 entsprechen und einen Spalt aufweisen.

Wie aus Figur 11 zu ersehen ist, wird in einem zweiten Schritt der Winkel des schrägen Abschnittes 29, 291 verkleinert, wodurch die gekrümmten Bereiche 28, 281 in ihren an die Schmalseiten des Heizschachtes 1 anschließenden Rändern und im gekrümmten Bereich 28, 281 zur dichten Anlage aneinander kommen und der Spalt nahezu verschwindet. In diesem Bereich kann die absolute Dichtigkeit durch Schweißen erzielt werden.

Gemäß dem Übergang vom Zustand gemäß Figur 11 in den der Figur 12 wird der konkave Teil 37, 371 der Doppelkrümmung in eine Konvexe überführt, die den endgültigen Zustand darstellt. Aus den Krümmungen 28, 30 und 37 sowie 281, 301 und 371 wird eine einzige Rundung 36 erzielt.

Wie aus der Figur 13 zu ersehen ist, wird diese Verformung mittels zweier Stempel 31 und 37 durchgeführt. Dabei unterstützt der Stempel 31 den gekrümmten Bereich 281 des Innenmantels 2 und wird entsprechend dem Pfeil 33 gegen die Längsseite 34 zu bewegt. Dabei wird gleichzeitig der Stempel 32 entsprechend dem Pfeil 35 bewegt.

In einem zusätzlichen Arbeitsgang gemäß Figur 12 kommt es zur Ausformung einer Rundung 36, in der der Innenmantel 2 dicht am Außenmantel 3 anliegt.

Wie aus den Figuren 14 und 15 zu ersehen ist, weist der Heizschacht 1 zwei voneinander distanzierte Mäntel 2 und 3 auf, wobei der äußere Mantel 3 von zwei Anschlußstutzen 38 und 39 durchsetzt ist, über die ein zu erwärmendes Medium zu- und abströmen kann.

Wie aus der Figur 14 zu ersehen ist, sind die beiden Mäntel 2 und 3 außer in deren Randbereichen, in denen sie dicht miteinander verbunden sind, noch an verschiedenen Punkten 40 miteinander verbunden, beispielsweise mittels Schweißpunkten.

Die Herstellung des Heizschachtes 1 erfolgt in der Weise, daß die beiden Mäntel 2 und 3, abgesehen von deren abgewinkelten Randbereichen 41, 42 im wesentlichen eben ausgestaltet sind. Dabei werden die Randbereiche 41, 42 miteinander dicht verbunden, zum Beispiel verschweißt. Der zwischen den beiden Wänden 2 und 3 verbleibende Zwischenraum wird nach der Herstellung der Verbindung der Randbereiche und der Herstellung der punktweisen Verbindungen über die Anschlußstutzen 38, 39 mit einem über dem vorgegebenen Prüfdruck liegenden Druck beaufschlagt. Dadurch kommt es zu einer Aufweitung des Zwischenraumes zwischen den beiden Mäntel 2 und 3 aufgrund einer plastischen Verformung der beiden Mäntel 2, 3.

Dabei wird durch die über die gesamte Mantelfläche des Heizschachtes 1 verteilt angeordneten Verbindungspunkte 40 ein Aufbauchen der beiden Mäntel 2, 3 weitgehend vermieden, so daß sich eine im wesentlichen prismatische Gestalt des Heizschachtes 1 ergibt. Dabei weisen die Wände 2, 3 allerdings diverse Verformungen auf, die durch die Verbindungspunkte 40 bedingt sind, wie Figur 15 zeigt.

Wie aus Figur 15 zu ersehen ist, sind in den Eckbereichen des Heizschachtes 1 Verstärkungsteile 43 angeordnet.

In der Figur 18 ist ein Ausführungsbeispiel eines solchen Verstärkungsteiles 43 dargestellt, der, wie auch aus Figur 19 zu ersehen ist, einen im wesentlichen kammartigen Querschnitt aufweist. Dabei ist der die Schenkel 44 verbindende Steg 45 gekrümmt ausgebildet, wobei dessen Krümmung der gewünschten Krümmung des Außenmantels 3 entspricht.

Die Figuren 20 bis 22 zeigen Querschnitte von Verstärkungsteilen 43, wobei die Figur 20 einen mäanderförmigen Querschnitt, die Figur 21 einen zickzackförmigen und die Figur 22 einen schlangenlinienförmigen Querschnitt zeigen. Bei allen diesen Querschnitten ist ein bestimmter Mindestabstand zwischen den Mänteln 2, 3 gegeben.

Bei der Ausführungsform nach der Figur 23 ist ein im Querschnitt rechteckiges Formrohr vorgesehen, das entsprechend gebogen ist, um der gewünschten Krümmung des äußeren Mantels 3 zu folgen.

## Patentansprüche

1. Doppelwandiger Heizschacht eines brennerbeheizten Warmwassergerätes, bei dem der Innen- und der Außenmantel in Randbereichen dicht miteinander verbunden sind und der mit Anschlußrohren für die Zu- und Abfuhr eines den Heizschacht durchströmenden Heizmediums versehen ist, dadurch gekennzeichnet, daß zwischen den Randbereichen eine Dichtung, vorzugsweise eine Rundschnurdichtung (10), angeordnet ist, daß die Randbereiche Durchbrüche (7) aufweisen, in die zahnartige Vorsprünge (6, 51) des jeweils anderen Mantels (2, 3) eingreifen, wobei die vorragenden Abschnitte der Vorsprünge (6, 51) umgebogen sind und daß der Außenmantel (3) des Heizschachtes (1) zur Aufnahme der Anschlußrohre (12) rohrartige Ansätze (13) aufweist, die an ihren freien Enden mit gegen die Achse des Ansatzes (13) gerichteten Flanschen (14) versehen sind und die Anschlußrohre (12) einen den Innendurchmesser des entsprechenden Flansches (14) unterschreitenden Durchmesser aufweisen und diese durchsetzen, wobei die Anschlußrohre (12) eine an der Außenseite der Flansche (14) anliegende Ausformung aufweisen und an ihren in die rohrartigen Ansätze (13) eingesteckten Enden zu einem nach außen gerichteten Flansch (16) verformt sind und zwischen den Flanschen (16) der Anschlußrohre (12) und den Flanschen (14) der rohrartigen Ansätze (13) des Außenmantels (3) eine umlaufende Dichtung (17) zwischengelegt ist.

2. Heizschacht nach Anspruch 1, dadurch gekennzeichnet, daß die beiden Mäntel (2, 3) in ihren Randbereichen durch eine Falznaht (11) miteinander verbunden sind.

3. Heizschacht nach einem der vorangehenden Ansprüche, dadurch gekennzeichnet, daß mindestens einer der beiden Mäntel (2, 3) in dessen Randbereich eine Sicke (9) zur Aufnahme der Dichtung aufweist.

4. Heizschacht nach einem der vorangehenden Ansprüche, dadurch gekennzeichnet, daß zwischen dem Flansch (16) des Anschlußrohres (12) und der, vorzugsweise als O-Ring ausgebildeten, Dichtung (17) ein Ring (18) mit im wesentlichen ebenen Stirnflächen eingelegt ist.

5. Heizschacht nach einem der vorangehenden Ansprüche, dadurch gekennzeichnet, daß die Ausformung des Anschlußrohres (12) als Anstauchung eines Bundes (15) ausgebildet ist.

6. Doppelwandiger Heizschacht eines brennerbeheizten Warmwassergerätes, bei dem der Innen- und der Außenmantel in Randbereichen dicht miteinander verbunden sind und der mit Anschlußrohren für die Zu- und Abfuhr eines den Heizschacht durchströmenden Heizmediums versehen ist, dadurch gekennzeichnet, daß der Heizschacht (1) den Innenmantel (2) und den Außenmantel (3) bildende Preßteile aufweist, die von Bereichen (23) umgeben sind, in denen der Innenmantel (2) und der Außenmantel (3) dicht aneinander anliegen, wogegen in den übrigen Bereichen (25) der Innenmantel (2) vom Außenmantel (3) distanziert ist, wobei der Innenmantel (2) und der Außenmantel (3) schräge Abschnitte (29, 291) aufweisen, an die sich gekrümmt verlaufende Bereiche (28, 281) anschließen, die so aneinandergepreßt sind, daß der Radius des gekrümmten Bereiches (28) des Außenmantels (3) um die Mantelstärke größer als der Radius des gekrümmten Bereiches (281) des Innenmantels (2) ist und im Bereich der Krümmung kein Spalt zwischen dem Außenmantel (3) und dem Innenmantel (2) verbleibt.

7. Heizschacht nach Anspruch 6, dadurch gekennzeichnet, daß der Innenraum zwischen den miteinander verbundenen Mänteln (2, 3) durch Beaufschlagung mit einem über einen vorgesehenen Prüfdruck liegenden Druck eine aufgeweitete, bauchige Form aufweist.

8. Heizschacht nach Anspruch 6, dadurch gekennzeichnet, daß die beiden Mäntel (2, 3), außer in den Bereichen der dichten durchgehenden Verbindungszonen, an mehreren Stellen punktartig miteinander verbunden sind.

9. Heizschacht nach Anspruch 6, dadurch gekennzeichnet, daß in dessen Eckbereichen Verstärkungsteile (43) vorgesehen sind, deren Querschnitt einen minimalen lichten Abstand zwischen dem Innenmantel (2) und dem Außenmantel (3) bestimmt.

10. Heizschacht nach Anspruch 9, dadurch gekennzeichnet, daß die Verstärkungsteile (43) im Querschnitt kammartig ausgebildet sind, wobei der die Schenkel (44) verbindende Steg (45) gegebenenfalls entsprechend der Krümmung des Eckbereiches gekrümmt ausgebildet ist.

11. Heizschacht nach Anspruch 9, dadurch gekennzeichnet, daß die Verstärkungsteile (43) im Querschnitt mäanderförmig ausgebildet sind.

12. Heizschacht nach Anspruch 9, dadurch gekennzeichnet, daß die Verstärkungsteile (43) im Querschnitt zickzackförmig ausgebildet sind.

13. Heizschacht nach Anspruch 9, dadurch gekennzeichnet, daß die Verstärkungsteile (43) im Querschnitt schlangenlinienförmig ausgebildet sind.

14. Heizschacht nach Anspruch 9, dadurch gekennzeichnet, daß die Verstärkungsteile (43) durch im Querschnitt rechteckige Formrohre gebildet sind.

## Claims

1. A double-walled heating shaft of a burner-heated water heater, in which the inner and outer shells are tightly joined in marginal regions and the heating shaft is provided with connecting pipes for supplying and withdrawing a heating fluid which flows through the heating shaft, characterized in that a seal, preferably an O-ring seal (10), is provided between the marginal regions, the marginal regions have apertures (7), which receive toothlike projections (6, 51) of the respective other shell (2, 3), the protruding portions of the projections (6, 51) have been bent, the outer shell (3) of the heating shaft (1) is provided with tubular ports (13), which serve to receive the connecting pipes (12)and which at their free ends are provided with flanges (14) extending towards the axis of the port (13), the connecting pipes (12) have a diameter which is smaller than the inside diameter of the corresponding flange (14) and extend through the latter, the connecting pipes (12) have a shaped portion, which contacts the flanges (24) on the outside, and at those ends which have been inserted into the tubular ports (13) have been shaped to have an out-turned flange (16) and an annular peripheral seal (17) has been inserted between the flanges (16) of the connecting pipes (12) and the flanges (14) of the tubular ports (13) of the outer shell (3).

2. A heating shaft according to claim 1, characterized in that the marginal regions of the two shells (2, 3) are joined to each other by a lock seam (11).

3. A heating shaft according to any of the preceding claims, characterized in that at least one of the two shells (2, 3) is formed in its marginal region with a groove (9) for receiving the seal.

4. A heating shaft according to any of the preceding claims, characterized in that a ring (18) having substantially planar end faces has been inserted between the flange (16) of the connecting pipe (12) and the seal (17), which preferably consists of an O-ring.

5. A heating shaft according to any of the preceding claims, characterized in that the shaped portion of the connecting pipe (12) consists of an upset collar (15).

6. A double-walled heating shaft of a burner-heated water heater, in which the inner and outer shells are tightly joined in marginal regions and the heating shaft is provided with connecting pipes for supplying and withdrawing a heating fluid which flows through the heating shaft, characterized in that the heating shaft (1) comprises pressed parts, which constitute the inner shell (2) and the outer shell (3) and comprise portions (23) at which the inner shell (2) and the outer shell (3) tightly contact each other whereas the inner shell (2) is spaced from the outer shell (3) at other portions (25), the inner shell (2) and the outer shell (3) have oblique portions (29, 291), which are adjoined by curved portions (28, 281), which have been pressed against each other in such a manner that the radius of the curved portion (28) of the outer shell (3) is larger by the thickness of the shell than the radius of the curved portion (281) of the inner shell (2) and no gap is left between the outer shell (3) and the inner shell (2) adjacent to the curvature.

7. A heating shaft according to claim 4, characterized in that the interior space between the joined shells (2, 3) has been expanded to have a bulging shape by the application of a pressure in excess of a specified testing pressure.

8. A heating shaft according to claim 6, characterized in that the two shells (2, 3) are tightly joined in continuous zones and are joined by spot joints at a plurality of locations.

9. A heating shaft according to claim 6, characterized in that reinforcing parts (43) are provided in the corner portions of the shaft and have a cross-section which determines a minimum clearance between the inner shell (2) and the outer shell (3).

10. A heating shaft according to claim 9, characterized in that the reinforcing parts (43) are comblike in cross-section and the prongs (44) are connected by a cross-piece (45), which optionally has a curvature which corresponds to the curvature of the corner portion.

11. A heating shaft according to claim 9, characterized in that the reinforcing parts (43) have a meandering cross-section.

12. A heating shaft according to claim 9, characterized in that the reinforcing parts (43) have a zigzag-shaped cross-section.

13. A heating shaft according to claim 9, characterized in that the reinforcing parts (43) have a serpentine cross-section.

14. A heating shaft according to claim 9, characterized in that the reinforcing parts (43) are formed by profile tubes of a rectangular cross-section.

## Revendications

1. Chambre de chauffe à double paroi d'un chauffe-eau chauffé par un brûleur, et dont la paroi intérieure et la paroi extérieure sont assemblées le long de zones marginales de façon étanche et qui est munie de tubulures d'entrée et de sortie pour un fluide circulant dans la chambre de chauffe, caractérisée par le fait que, entre les zones marginales, il est prévu un joint d'étanchéité, de préférence un joint torique (10), que les zones marginales présentent des ouvertures (7) où pénètrent des bouts (6, 51) de languettes de l'autre paroi (2, 3), les bouts (6, 51) étant repliés, et que la paroi extérieure (3) de la chambre de chauffe (1) est munie de tubulures (13) où se montent les tuyaux de raccordement (12) et dont les bouts libres sont munis de rebords (14) orientés vers l'axe de la tubulure (13), les tuyaux (12) ayant un diamètre inférieur à la section délimitée par le rebord (14) correspondant, qu'ils traversent, et portant un collet s'appuyant contre la face extérieure des rebords (14), et étant munis, à leurs bouts introduits dans les tubulures (13), d'une bride (16) entre laquelle et le rebord (14) des tubulures (13) de la paroi extérieure (3) est interposé un joint infini (17).

2. Chambre de chauffe suivant la revendication 1, caractérisée par le fait que les deux parois (2, 3) sont assemblées le long des zones marginales par une avissure (11).

3. Chambre de chauffe suivant l'une des revendications précédentes, caractérisée par le fait qu'au moins l'une des deux parois (2, 3) est munie dans sa zone marginale d'une moulure (9) où est posé le joint d'étanchéité.

4. Chambre de chauffe suivant l'une des revendications précédentes, caractérisée par le fait qu'il est prévu, entre la bride (16) du tuyau de raccordement (12) et le joint (17), de préférence un joint torique, une bague (18) dont les faces sont essentiellement planes.

5. Chambre de chauffe suivant l'une des revendications précédentes, caractérisée par le fait que le tuyau de raccordement (12) est muni d'un collet (15) réalisé par refoulement.

6. Chambre de chauffe à double paroi d'un chauffe-eau chauffé par un brûleur, et dont la paroi intérieure et la paroi extérieure sont assemblées le long de zones marginales de façon étanche et qui est munie de tubulures d'entrée et de sortie pour un fluide circulant dans la chambre de chauffe, caractérisée par le fait que la chambre de chauffe (1) comprend une paroi intérieure (2) et une paroi extérieure (3) formées par des pièces embouties qui comprennent des zones (23) où les parois intérieure (2) et extérieure (3) sont en contact étroit entre elles, tandis que, dans les autres parties (25), les parois intérieure (2) et extérieure (3) sont distantes l'une de l'autre, les parois intérieure (2) et extérieure (3) comprenant des bandes inclinées (29, 291) qui se prolongent par des parties courbes (28, 281) qui sont appliquées l'une sur l'autre de sorte que le rayon de la partie courbe (28) de la paroi extérieure (3) dépasse de l'épaisseur de la paroi le rayon de la partie courbe (281) de la paroi intérieure (2), aucune fente n'existant entre les parois extérieure (3) et intérieure (2) le long de la courbure.

7. Chambre de chauffe suivant la revendication 6, caractérisée par le fait que l'espace entre les parois (2, 3) assemblées est élargi par l'application d'une pression supérieure à la pression d'essai prescrite.

8. Chambre de chauffe suivant la revendication 6, caractérisée par le fait que les deux parois (2, 3) sont assemblées outre le long des zones continues étanches, en plusieurs points isolés.

9. Chambre de chauffe suivant la revendication 6, caractérisée par le fait que dans ses coins sont prévues des pièces de renforcement (43) dont la section détermine une distance libre minimale entre la paroi intérieure (2) et la paroi extérieure (3).

10. Chambre de chauffe suivant la revendication 9, caractérisée par le fait que les pièces de renforcement (43) ont un profil en forme de peigne, le dos (45) qui relie entre elles les nervures (44) étant éventuellement courbé suivant la courbure du coin.

11. Chambre de chauffe suivant la revendication 9, caractérisée par le fait que les pièces de renforcement (43) ont un profil en forme de méandre.

12. Chambre de chauffe suivant la revendication 9, caractérisée par le fait que les pièces de renforcement (43) ont un profil en zig-zag.

13. Chambre de chauffe suivant la revendication 9, caractérisée par le fait que les pièces de renforcement (43) ont un profil ondulé.

14. Chambre de chauffe suivant la revendication 9, caractérisée par le fait que les pièces de renforcement (43) ont une section tubulaire rectangulaire.
